# EUROPÄISCHE PATENTSCHRIFT

(11) **EP 1 013 342 B1**
(45) Veröffentlichungstag und Bekanntmachung des Hinweises auf die Patenterteilung: **07.04.2004**
(21) Anmeldenummer: 99125152.1
(22) Anmeldetag: 16.12.1999
(51) Int. Cl.: B01L 7/00, B01L 3/00

(54) **Thermocyclervorrichtung**
Thermal cycling apparatus
Dispositif de cyclage thermique

(30) Priorität: 22.12.1998 DE 19859586
(43) Veröffentlichungstag der Anmeldung: 28.06.2000
(73) Patentinhaber: MWG -Biotech AG, 85560 Ebersberg (DE)
(72) Erfinder: Heimberg, Wolfgang, Dr., 85560 Ebersberg (DE)
(74) Vertreter: Ganahl, Bernhard

(56) Entgegenhaltungen:
- EP-A- 0 955 097
- DE-A- 19 646 116
- DE-C- 4 116 739
- DE-C- 4 331 763
- DE-C- 4 331 764
- US-A- 5 795 547

## Beschreibung

Thermocyclervorrichtungen zur Durchführung chemischer und biologischer Reaktionen mit einem Basiskörper, an dem zum Aufnehmen eines oder mehrerer nach oben offener Reaktionsgefäße ein Aufnahmebereich ausgebildet ist, einem Deckel zum Schließen des Aufnahmebereichs des Basiskörpers, und einem Federelement, das derart angeordnet ist, daß der Deckel und das bzw. die Reaktionsgefäße aneinander gedrückt werden, und die Reaktionsgefäße unmittelbar vom Deckel oder mittels einer Zwischenlage abgeschlossen werden, sind bekannt.

Sie werden als sogenannte stand-alone-Geräte verwendet oder auch in automatisch arbeitende Systeme integriert, um eine oder mehrere, insbesondere molekularbiologische Reaktionen voll- bzw. halbautomatisch durchzuführen. Ein derartiges automatisch arbeitendes System mit einer integrierten Thermocyclervorrichtung geht z.B. aus der US 5,443,791 hervor. Eine typische Anwendung für Thermocycler ist das PCR-Verfahren. Eine Vorrichtung zur Durchführung des PCR-Verfahrens ist z.B. in der US 5,656,493 beschrieben.

Das Federelement der eingangs genannten Thermocyclervorrichtung dient dazu, während der Ausführung einer chemischen und/oder biologischen Reaktion in den Reaktionsgefäßen diese mit Druck abzuschließen, damit die in den Reaktionsgefäßen enthaltenen Reagenzien und Dämpfe nicht entweichen können. Insbesondere soll eine Kontamination der Reagenzien eines Reaktionsgefäßes durch die Reagenzien eines benachbarten Reaktionsgefäßes sicher vermieden werden. Zum Erlangen einer höheren Dichtheit hat man deshalb stärkere Federelemente eingesetzt, die bei geschlossenem Deckel eine Druckkraft von etwa 200 N auf die Reaktionsgefäße bzw. auf eine dazwischen angeordnete Gummilage ausüben. Diese hohe Kraft muß beim Schließen des Deckels ausgeübt werden. Wird die Thermocyclervorrichtung als stand-alone-Gerät verwendet, so wird sie in der Regel von Hand geschlossen, weshalb der Bediener diese hohe Kraft aufbringen muß. Man hat deshalb den Deckel mit einem langen, abstehenden Hebel versehen, damit er vom Bediener leichter geschlossen werden kann. Auch wenn durch diesen Hebel das Schließen vereinfacht wird, besteht beim Öffnen die Gefahr, daß der Deckel durch die hohe Federspannung aufspringt und die gesamte Thermocyclervorrichtung erschüttert. Hierdurch kann der Inhalt eines Reaktionsgefäßes in ein benachbartes Reaktionsgefäß überschwappen, wodurch eine zusätzliche Kontaminationsgefahr entsteht.

Zur Vermeidung dieser Probleme hat man eine Thermocyclervorrichtung entwickelt, bei der der Deckel zweiteilig aus einem Deckelgrundkörper und einem im Deckelgrundkörper beweglich angeordneten Deckelsegment ausgebildet ist. Zwischen dem Deckelsegment und dem Deckelgrundkörper hat man eine mechanische Spanneinrichtung mit einer Rutschkupplung angeordnet, mittels der bei geschlossenem Dekkel eine zusätzliche Kraft auf das Deckelsegment ausgeübt wird, das gegen die in der Regel in einer Pipettierplatte angeordneten Reaktionsgefäße gedrückt wird. Mit diesem Spannmechanismus sind die beim Öffnen und Schließen bestehenden Probleme im Wesentlichen beseitigt. Jedoch ist mit dem Spannmechanismus lediglich ein einziger bestimmter Druck einstellbar. Bei Verwendung unterschiedlicher Pipettierplatten sollte der Druck jedoch individuell einstellbar sein, denn Pipettierplatten mit weniger Reaktionsgefäßen benötigen einen geringeren Druck als Pipettierplatten mit vielen Reaktionsgefäßen.

Zudem ist eine solche Ausführungsform mit Rutschkupplung nicht für eine automatisch arbeitende Vorrichtung nicht geeignet, da die automatische Betätigung einer Rutschkupplung nicht mit vernünftigen Aufwand möglich ist.

Der Erfindung liegt die Aufgabe zugrunde, eine Thermocyclervorrichtung nach dem Oberbegriff des Anspruchs 1 derart weiterzubilden, daß sie einfach zu handhaben ist, daß ein individuell einstellbarer Druck auf ein in der Thermocyclervorrichtung befindliches Reaktionsgefäß bzw. mehrere Reaktionsgefäße ausgeübt werden kann, und daß sie einen einfachen Aufbau aufweist.

Die Erfindung wird durch eine Thermocyclervorrichtung mit dem Merkmalen des Anspruchs 1 gelöst. Vorteilhafte Ausgestaltungen der Erfindung sind in den Unteransprüchen angegeben.

Die erfindungsgemäße Thermocyclervorrichtung zur Durchführung chemischer und biologischer Reaktionen weist einen Basiskörper, an dem zum Aufnehmen eines oder mehrerer, nach oben offener Reaktionsgefäße ein Aufnahmebereich ausgebildet ist, und einen Deckel zum Schließen des Aufnahmebereiches des Basiskörpers auf. Ein Federelement ist derart in der Thermocyclervorrichtung angeordnet, daß der Deckel auf das bzw. die Reaktionsgefäße gedrückt werden kann, und die Reaktionsgefäße unmittelbar vom Deckel oder mittels einer Zwischenlage abgeschlossen werden. Die erfindungsgemäße Thermocyclervorrichtung zeichnet sich durch ein elektrisch ansteuerbares Stellglied aus, das derart angeordnet ist, daß der Deckel und das bzw. die Reaktionsgefäße mit einem gegenüber dem durch die Feder erzeugten Druck erhöhten Druck aneinander gedrückt werden können.

Das Vorsehen eines elektrisch ansteuerbaren Stellgliedes, insbesondere eines elektrochemischen Linearmotors erlaubt, die notwendige Druckkraft unabhängig vom Schließen der Thermocyclervorrichtung aufzubringen.

Beim Vorsehen eines elektrochemischen Linearmotors als elektrisch ansteuerbares Stellglied kann die Druckkraft durch Anlegen eines entsprechenden Stromes bzw. Entladen des elektrochemischen Linearmotors über einen elektrischen Widerstand beliebig variiert werden. Das Vorsehen des elektrochemischen Linearmotors erlaubt zudem eine sehr einfache Ausgestaltung der erfindungsgemäßen Thermocyclervorrichtung, wobei trotz des großen Einstellbereiches für den Druck keine komplizierten mechanischen Elemente, wie z.B. Kupplungen, Getriebe und dergleichen notwendig sind.

Derartige elektrochemische Linearmotoren sind z.B. in F & M, Feinwerktechnik, Mikrotechnik, Mikroelektronik, Zeitschrift für Elektronik, Optik und Mikrosystemtechnik 105. Jahrgang (1998), Seiten 527 - 530, in der DE 43 31 764 C1, in der DE 43 31 763 C1, in der DE 41 16 739 C1 und in der DE 33 16 258 C2 beschrieben.

Der elektrochemische Linearmotor kann sowohl im Deckel als auch im Basiskörper der erfindungsgemäßen Thermocyclervorrichtung angeordnet sein; wesentlich ist, daß durch Betätigung des Linearmotors eine Druckkraft auf die Zwischenfläche zwischen dem bzw. den Reaktionsgefäßen und dem Deckel bzw. einer dazwischen angeordneten Zwischenlage ausgeübt wird.

Bei einer bevorzugten Ausführungsform der erfindungsgemäßen Thermocyclervorrichtung ist der Linearmotor lediglich mit einem Ende an einem Teil der Thermocyclervorrichtung befestigt und das andere Ende ist frei beweglich, wobei ein Schalter derart vorgesehen ist, daß ein Kontakt zwischen dem frei beweglichen Ende des Linearmotors und dem ihm gegenüberliegendem Teil festgestellt werden kann. Eine solche Anordnung erlaubt den Einsatz von Pipettierplatten unterschiedlicher Stärke, da diese Unterschiede durch den Linearmotor ausgeglichen werden können, wobei gleichzeitig mit dem Detektieren eines mechanischen Kontaktes zwischen dem frei beweglichen Ende des Linearmotors und dem hierzu gegenüberliegenden Teil der Thermocyclervorrichtung die Steuerung zur Erzeugung einer vorbestimmten Kraft gestartet wird.

Die Erfindung wird nachfolgend näher anhand des in der einzigen Zeichnung schematisch in einer teilweise aufgeschnittenen Seitenansicht dargestellten Ausführungsbeispiels erläutert.

Die in der Zeichnung gezeigte Thermocyclervorrichtung 1 zur Durchführung chemischer und biologischer Reaktionen, wie z.B. dem PCR-Verfahren, weist ein als Basiskörper dienendes Gehäuse 2 auf, das quaderförmig ausgebildet ist. Die obere Begrenzungsfläche des Gehäuses 2 ist als Aufnahmebereich 3 zum Aufnehmen einer Pipettierplatte 4 ausgebildet. Die Pipettierplatte 4 ist ein dünnwandiges Kunststoffteil, in dem mehrere Reaktionsgefäße 5 ausgeformt sind, die in Reihen und Spalten an der Pipettierplatte angeordnet sind. Typischerweise weist eine Pipettierplatte 24, 48 oder 96 Reaktionsgefäße auf. Es gibt Pipettierplatten mit größeren oder kleineren Reaktionsgefäßen, die je nach Bedarf eingesetzt werden können. Dementsprechend unterscheidet sich auch die Höhe der einzelnen Pipettierplatten. Der Aufnahmebereich 3 ist mit nach oben offenen, sacklochförmigen Ausnehmungen versehen, in die die jeweiligen Reaktionsgefäße 5 der Pipettierplatte 4 eingesetzt werden. Die Reaktionsgefäße liegen zur Erzielung eines guten Wärmeübergangs vorzugsweise formschlüssig an den sacklochförmigen Ausnehmungen an.

Am Aufnahmebereich 3 kann ein Heiz- und/oder Kühlelement, wie z.B. ein Peltierelement zum Heizen und Kühlen der Reaktionsgefäße 5 der Pipettierplatte 4 vorgesehen sein. Der unterhalb des Aufnahmebereichs 3 angeordnete übrige Bereich des Gehäuses 2 ist in an sich bekannter Weise zur Aufnahme eines Netzgerätes, einer elektrischen Steuereinrichtung und dergleichen vorgesehen. Oberhalb des Aufnahmebereiches 3 ist ein Deckel 6 angeordnet, der mit einem Scharniergelenk 7 schwenkbar am Gehäuse 2 befestigt ist. Vorzugsweise ist ein Motor zum Schwenken des Deckels um das Scharniergelenk vorgesehen. Ein solcher Motor erlaubt ein vollautomatisches Öffnen und Schließen des Deckels.

Der Deckel ist aus einem Deckelgrundkörper 8 und einem Deckelsegment 9 ausgebildet, wobei der Deckelgrundkörper 8 ein hohler quaderförmiger Körper mit vier Seitenwandungen 10 und einer Deckenwandung 11 ist. Am unteren Rand der Seitenwandungen 10 ist ein nach innen vorstehender, umlaufender Steg 12 ausgebildet, der mit seiner oberen Begrenzungsfläche 13 einen Anschlag 12 für das Deckelsegment 9 bildet. Das Deckelsegment 9 bildet vorzugsweise eine Heizplatte, die auf eine Temperatur erhitzt werden kann, die geringfügig oberhalb der maximalen Reaktionstemperatur liegt, die von dem im Aufnahmebereich 3 angeordneten Heiz- und/oder Kühlelement erzeugt wird. Das Heiz- und/oder Kühlelement kann bspw. ein Temperaturprofil im Bereich von 0°C bis 95°C abfahren, wobei dann das Deckelsegment 9 bspw. auf 100°C erhitzt wird. Hierdurch wird eine Kondensation am Deckelsegment vermieden.

Das Deckelsegment 9 ist eine im wesentlichen ebenflächige Platte mit einer oberen Oberfläche 14 und einer unteren Oberfläche 15 und einer schmalen umlaufenden Mantelfläche 16. Am oberen Rand der Mantelfläche 16 steht eine am Deckelsegment 9 umlaufende Leiste 17 vor, die mit ihrer unteren Begrenzungsfläche einen Gegenanschlag 17 zum Anschlag 12 des Deckelgrundkörpers 8 bildet. Das Deckelsegment 9 ist somit im Deckelgrundkörper 8 entlang seiner Normalen verschiebbar angeordnet. Zwischen der oberen Oberfläche 14 des Deckelsegmentes 9 und der Deckenwandung 11 sind Federelemente 18 angeordnet, die das Deckelsegment 9 gegen den Anschlag 13 des Deckelgrundkörpers 8 drücken. Die Federelemente 18 sind Schraubenfedern, wobei vorzugsweise vier solche Federelemente 18 in den Eckbereichen des Deckelsegmentes 9 angeordnet sind. Diese Federelemente 18 sind beispielsweise mit einer Federkraft von insgesamt etwa 20 N vorgespannt.

Im mittigen Bereich der oberen Oberfläche 14 des Deckelsegmentes 19 ist eine flache Ausnehmung 19 eingebracht, in der ein elektrochemischer Linearmotor 20 angeordnet ist. Derartige elektrochemische Linearmotoren werden auch als elektrochemische Aktoren bezeichnet, sind z.B. in F & M, Feinwerktechnik Mikrotechnik, Mikroelektronik, Zeitschrift für Elektronik, Optik- und Mikrosysteme, 1998, Seiten 527 - 530 beschrieben und von der Firma FRIWO Silberkraft Gesellschaft für Batterietechnik mbH, Meidericherstr. 6-8, D-47058 Duisburg unter der Artikelbezeichnung SK 5/300-AF erhältlich. Dieser elektrochemische Linearmotor weist ein Faltenbalggehäuse auf, das gasdicht abgeschlossen und mit zwei elektrischen Zuleitungen versehen ist, so daß im Faltenbalggehäuse z.B. folgende reversible elektrochemische Reaktion gesteuert ablaufen kann: ${\text{Ni(OH)}}_{\text{2}} {\text{↔ NiO(OH) + ½H}}_{\text{2}}$

Durch Zuführen von Strom, das heißt durch Laden des elektrochemischen Motors wird im Faltenbalg Wasserstoff freigesetzt, wodurch der Faltenbalg gestreckt wird und eine lineare Bewegung ausführt. Wird die Stromversorgung unterbrochen, so verbleibt der Faltenbalg in seiner Stellung. Wird der Faltenbalg über einen elektrischen Widerstand entladen, so wird das Wasserstoffgas wieder chemisch gebunden, wodurch sich das Gasvolumen vermindert und der Faltenbalg zusammengezogen wird. In seinem mechanischen Verhalten entspricht der elektrochemische Linearmotor einem pneumatischen Element, das jedoch keine externe Druckluftversorgung benötigt, sondern elektrisch angesteuert werden kann, wobei es die drei Steuerzustände Laden, Halten und Entladen gibt.

Der elektrochemische Linearmotor 20 ist mit einem Ende in der Ausnehmung 19 des Deckelsegmentes 9 befestigt, während sein gegenüberliegendes Ende 21 frei beweglich ist. Bei Betätigung des elektrochemischen Linearmotors, das heißt bei Strekkung, stützt sich der elektrochemische Linearmotor 20 an der Deckenwandung 11 des Deckelgrundkörpers 8 ab und drückt hierdurch das Deckelsegment 9 weg von der Deckenwandung 11, das heißt bei geschlossener Thermocyclervorrichtung nach unten in Richtung zum Aufnahmebereich 3 des Gehäuses 2.

Die erfindungsgemäße Thermocyclervorrichtung 1 weist vorzugsweise an der Dekkenwandung 11 des Deckelgrundkörpers 8 an dem dem frei beweglichen Ende 21 des Linearmotors 20 gegenüberliegenden Bereich einen Schalter 22 auf, mit dem ein Kontakt des frei beweglichen Endes 21 mit der Deckenwandung 11 des Deckelgrundkörpers 8 festgestellt und in ein elektrisches Signal umgesetzt wird. Der Schalter 22 ist bspw. ein Mikroschalter.

Der Schalter 22 ist mit einer elektrischen Steuereinrichtung verbunden, die den Linearmotor 20 ansteuert.

An der dem Scharniergelenk 7 gegenüberliegenden Seite des Deckels 6 ist ein Schließelement 23 vorgesehen, das in eine entsprechende Schließausnehmung 24 am Gehäuse 2 eingreifen kann und den Deckel 6 am Gehäuse 2 fixiert.

Bei dem in der Zeichnung dargestellten Ausführungsbeispiel ist eine Gummimatte 25 zwischen dem Deckelsegment 9 und der Pipettierplatte 4 lose angeordnet. Diese Gummimatte 25 kann zusammen mit den jeweiligen Pipettierplatten 4 ausgetauscht werden oder zwischen zwei Inkubationsvorgängen gereinigt werden. Es ist jedoch auch möglich, die erfindungsgemäße Thermocyclervorrichtung ohne eine solche Gummimatte zu betreiben oder eine derartige Gummischicht dauerhaft an der unteren Oberfläche des Deckelsegmentes 9 anzubringen.

Nachfolgend wird die Funktionsweise der erfindungsgemäßen Thermocyclervorrichtung erläutert.

Bei geöffnetem Deckel 6 wird eine Pipettierplatte 4 in den Aufnahmebereich 3 eingelegt. Der Deckel 6 wird durch Schwenken um das Scharniergelenk 7 auf das Gehäuse 2 geklappt, bis das Schließelement 23 in die Schließausnehmung 24 greift und der Deckel 6 auf dem Gehäuse 2 fixiert ist. Hierbei befindet sich der elektrochemische Linearmotor 20 in seinem zusammengezogenen Zustand, so daß das Dekkelsegment 9 alleine durch die Wirkung der Federelemente 18 gegen die Gummimatte 25 nach unten in Richtung zum Aufnahmebereich 3 gedrückt wird. Beim Schließen muß lediglich die relativ geringe Spannkraft der Federelemente 18 überwunden werden, die etwa der Vorspannung von z.B. 20 N entspricht.

Nachdem der Deckel 6 durch den Schließmechanismus 23, 24 auf dem Gehäuse 2 fixiert ist, wird der Linearmotor 20 betätigt, das heißt, daß dem Linearmotor Strom zugeführt wird, so daß er sich streckt. Die Steuereinrichtung detektiert mittels des Mikroschalters 22 den Zeitpunkt t_{Kontakt}, an dem der Linearmotor 20 mit seinem frei beweglichen Ende 21 die Deckenwandung 11 des Deckelgrundkörpers 8 berührt. Ab diesem Kontaktzeitpunkt wird dem Linearmotor 20 eine bestimmte elektrische Ladungsmenge, die durch das Produkt (I • t) aus Strom I und Zeit t bestimmt ist, zugeführt. Diese Ladungsmenge ist proportional zu der von dem Linearmotor 20 ausgeübten Kraft, so daß die Kraft, mit welcher der Linearmotor 20 zusätzlich zu den Federelementen 18 das Deckelsegment 9 in Richtung zum Aufnahmebereich 3 drückt, exakt festgelegt werden kann. Die vom elektrochemischen Linearmotor 20 ausgeübte Kraft liegt typischerweise im Bereich von etwa 200 N und kann vorzugsweise bis zu 300 N betragen. Für die Erfindung sind Linearmotoren mit einer maximalen Kraft von 150 N bis 800 N zweckmäßig.

Die vom Linearmotor 20 ausgeübte Kraft kann durch Variieren der zugeführten Ladungsmenge beliebig verändert werden. Diese Kraft ist somit beliebig an die jeweiligen Erfordernisse anpassbar, wobei bei Pipettierplatten mit weniger Reaktionsgefäßen eine geringere Kraft und bei Pipettierplatten mit mehr bzw. größeren Reaktionsgefäßen eine größere Kraft zweckmäßig ist.

Durch das Vorsehen des Schalters 22 ist die vom Linearmotor 20 ausgeübte Kraft unabhängig von der Dicke der Gummimatte 25 bzw. der Stärke der Pipettierplatten 4, da der Kraftaufbau erst erfolgt, wenn das frei bewegliche Ende 21 mit der Deckenwandung 11 des Deckels in Kontakt ist und die ab diesem Zeitpunkt zugeführte Ladungsmenge exakt festgelegt werden kann.

Bei einer vereinfachten Ausführungsform, bei der die Dicke der Zwischenlage 25 und der Pipettierplatte 4 jeweils die gleiche ist bzw. überhaupt keine Zwischenlage 25 vorgesehen ist, kann der Schalter 22 auch weggelassen werden, da dann der Abstand a zwischen der Deckenwandung 11 und dem frei beweglichen Ende 21 des vollständig eingefahrenen Linearmotors 20 immer der gleiche ist und somit die dem Linearmotor 20 zuzuführende elektrische Ladung, bis das frei bewegliche Ende 21 die Deckenwandung 11 berührt, auch immer die gleiche ist. Bei einer solchen vereinfachten Ausführungsform ist die vom Linearmotor 20 ausgeübte Kraft proportional zu der dem Linearmotor 20 zugeführten gesamten elektrischen Ladung minus der bis zum Kontakt zwischen dem Linearmotor 20 und der Deckenwandung notwendigen, aber konstanten elektrischen Ladung.

Bei einer abgewandelten Ausführungsform ist der Schalter 22 am Deckelsegment 9 angeordnet und der elektrochemische Linearmotor 20 an der Deckenwandung 11 befestigt. Der Schalter 22 kann als elektrisch leitendes, bspw. ringförmiges Kontaktfeld ausgebildet sein, wobei als Gegenkontakt das Gehäuse des elektrochemischen Linearmotors 20 fungiert. Der entsprechende Steuerstromkreis wird somit über das Gehäuse des Linearmotors geleitet, wobei bei einem Kontakt zwischen dem Gehäuse des Linearmotors und dem Kontaktfeld der Beginn des Kraftaufbaus ermittelt wird.

Bei einer weiteren abgewandelten Ausführungsform ist um den elektrochemischen Linearmotor ein Gummibalg angeordnet, so daß ein schmaler Hohlraum zwischen dem Gehäuse des Linearmotors und dem Gummibalg ausgebildet ist. Ferner ist ein Ventilator vorgesehen, der Kühlluft zum Kühlen des Linearmotors in diesen Zwischenraum bläst. Hierdurch kann die Lebensdauer des Linearmotors verlängert werden.

Wird ein Linearmotor mit begrenztem Hub verwendet, so kann es zweckmäßig sein, eine Abstandsplatte am Deckelsegment 9 anzuordnen. Hierbei können Abstandsplatten mit unterschiedlicher Stärke ausgetauscht werden, womit der Hub an unterschiedlich dicke Mikrotiterplatten angepaßt werden kann. Vorzugsweise sind die Abstandsplatten mit einem Schnellverschluß am Deckelsegment 9 befestigbar.

Es ist auch zweckmäßig, den Schließmechanismus 23, 24 elektrisch ansteuerbar auszubilden, da hiermit ein unerlaubtes Öffnen des Deckels vermieden werden kann, während dieser durch eine vom Linearmotor erzeugte Spannung beaufschlagt wird.

Die erfindungsgemäße Thermocyclervorrichtung weist im Basiskörper 2 eine Hauptheizeinrichtung und eine Kühleinrichtung und im Deckel 6 eine Deckelheizeinrichtung auf. Während des Betriebs wird die Deckelheizeinrichtung zur Vermeidung von Kondensaten auf einen vom Benutzer voreingestellten Wert gehalten, der bspw. im Bereich von 70°C bis 120°C liegt. Vorzugsweise wird die im Vergleich zur Hauptheizeinrichtung wesentlich trägere Deckelheizeinrichtung gleichzeitig mit Betätigung des Linearmotors 10 gestartet. Die Hauptheizeinrichtung beginnt mit dem Heizvorgang, wenn die Deckelheizeinrichtung entweder die eingestellte Endtemperatur erreicht oder einen Schwellwert von z.B. 85°C überschritten hat.

Die Erfindung ist nicht auf die oben erläuterten Ausführungsbeispiele beschränkt. Im Rahmen der Erfindung ist es z.B. auch möglich, das Gehäuse zweiteilig auszubilden mit einem Gehäusegrundkörper und einem Gehäusesegment, an dem der Aufnahmebereich für die Reaktionsgefäße ausgebildet ist. Zwischen dem Gehäusesegment und dem Gehäusegrundkörper können dann die Federelemente und der elektrochemische Linearmotor angeordnet sein, um den Aufnahmebereich nach oben in Richtung zum Deckel zu drücken. Für die Erfindung ist wesentlich, daß der Großteil der Druckkraft zwischen den Reaktionsgefäßen und dem Deckel nicht beim Schließvorgang des Deckels aufgebracht werden muß, sondern nach dem Schließen des Dekkels vom Linearmotor erzeugt wird und vor dem Öffnen des Deckels wieder abgebaut wird. Hierdurch kann der Deckel genauso einfach wie bei herkömmlichen Thermocyclervorrichtungen mit wesentlich geringerer Andrückkraft zwischen den Reaktionsgefäßen und dem Deckel gehandhabt werden. Ein Aufschnappen des Deckels aufgrund einer beträchtlichen Vorspannung wird durch die erfindungsgemäße Ausgestaltung sicher vermieden. Zugleich ist die Andrückkraft über einen großen Bereich frei variierbar und exakt dosierbar. Diese Vorteile werden mit einer sehr kostengünstigen und einfachen Ausgestaltung erzielt.

Das oben beschrieben Ausführungsbeispiel stellt aufgrund seiner Einfachheit eine besonders bevorzugte Ausführungsform der Erfindung dar. Im Rahmen der Erfindung ist es jedoch auch möglich ein anderes elektrisch ansteuerbares Stellglied vorzusehen, mit dem automatisch der gewünschte Druck erzeugt werden kann. Ein solches Stellglied kann z.B. ein über einen Elektromotor und eine Spindel angetriebener Kniehebel, ein von einem Elektromotor angetriebener Excenter oder ein von einem Elektromotor angetriebener Keilmechanismus sein.

### Bezugszeichenliste

- 1: Thermocyclervorrichtung
- 2: Gehäuse
- 3: Aufnahmebereich
- 4: Pipettierplatte
- 5: Reaktionsgefäß
- 6: Deckel
- 7: Scharniergelenk
- 8: Deckelgrundkörper
- 9: Deckelsegment
- 10: Seitenwandung
- 11: Deckenwandung
- 12: Steg
- 13: obere Begrenzungsfläche / Anschlag
- 14: obere Oberfläche
- 15: untere Oberfläche
- 16: Mantelfläche
- 17: Gegenanschlag
- 18: Federelement
- 19: Ausnehmung
- 20: elektrochemischer Linearmotor
- 21: frei bewegliches Ende
- 22: Schalter
- 23: Schließelement
- 24: Schließausnehmung
- 25: Gummimatte

## Patentansprüche

1. Thermocyclervorrichtung zur Durchführung chemischer und/oder biologischer Reaktionen, mit
einem Basiskörper (2), an dem zum Aufnehmen eines oder mehrerer nach oben offener Reaktionsgefäße (5) ein Aufnahmebereich (3) ausgebildet ist,
einem Deckel (6) zum Schließen des Aufnahmebereichs (3) des Basiskörpers (2),
einem Schließmechanismus (23, 24) zum Fixieren des Deckels (6) auf dem Basiskörper (2),
**gekennzeichnet durch**
ein elektrisch ansteuerbares Stellglied (20), das derart angeordnet ist, daß nach dem Fixieren des Deckels (6) auf dem Basiskörper (2) der Deckel (6) und das bzw. die Reaktionsgefäße (5) **durch** das Stellglied (20) aneinander gedrückt werden können.

2. Thermocyclervorrichtung nach Anspruch 1,
**dadurch gekennzeichnet,**
**daß** das elektrisch ansteuerbare Stellglied ein elektrochemischer Linearmotor (20) ist.

3. Thermocyclervorrichtung nach Anspruch 1 oder 2,
**gekennzeichnet durch**
ein Federelement (18), das derart angeordnet ist, daß der Deckel (6) und das bzw. die Reaktionsgefäße (5) beim Schließen der Thermocyclervorrichtung (1) aneinander gedrückt werden, und die Reaktionsgefäße (5) unmittelbar vom Deckel (6) oder mittels einer Zwischenlage (25) abgeschlossen werden, wobei
der Linearmotor (20) einen gegenüber dem **durch** das Federelement (18) erzeugten Druck erhöhten Druck ausüben kann.

4. Thermocyclervorrichtung nach Anspruch 3,
**dadurch gekennzeichnet,**
**daß** der Deckel (6) aus einem Deckelgrundkörper (8) und einem Deckelsegment (9) ausgebildet ist, und das Federelement (18) und der Linearmotor (20) zwischen dem Deckelgrundkörper (8) und dem Deckelsegment (9) angeordnet sind.

5. Thermocyclervorrichtung nach Anspruch 3,
**dadurch gekennzeichnet,**
**daß** der Basiskörper (2) aus einem Basisgrundkörper und einem Basissegment ausgebildet ist, und das Federelement und der Linearmotor (20) zwischen dem Basisgrundkörper und dem Basissegment angeordnet sind.

6. Thermocyclervorrichtung nach einem der Ansprüche 2 bis 5,
**dadurch gekennzeichnet,**
**daß** der elektrochemische Linearmotor (20) ein elektrochemischer Aktor ist, der durch elektrochemische Umwandlung einer reversiblen chemischen Reaktion eine Translationsbewegung erzeugt.

7. Thermocyclervorrichtung nach Anspruch 6,
**dadurch gekennzeichnet,**
**daß** der chemische Linearmotor (20) einen gasdicht verschlossenen Federbalg aufweist, in dem die reversible chemische Reaktion abläuft.

8. Thermocyclervorrichtung nach einem der Ansprüche 2 bis 7,
**dadurch gekennzeichnet,**
**daß** der elektrochemische Linearmotor (20) derart ausgebildet ist, daß er eine maximale Kraft von 150 N bis 800 N und vorzugsweise von 300 N ausüben kann.

9. Thermocyclervorrichtung nach einem der Ansprüche 2 bis 8,
**gekennzeichnet durch**
eine Steuereinrichtung, die **durch** Anlegen eines vorbestimmten Stromes über eine vorbestimmte Zeitdauer an den elektrochemischen Linearmotor (20) eine vorbestimmte Kraft ausübt.

10. Thermocyclervorrichtung nach einem der Ansprüche 4 bis 8,
**dadurch gekennzeichnet,**
**daß** der chemische Linearmotor (20) entweder am Deckelsegment (9), am Deckelgrundkörper (8), am Basissegment oder am Basisgrundkörper mit einem Ende befestigt ist und das gegenüberliegende Ende (21) des Linearmotors (20) frei beweglich ist, und
**daß** ein Schalter (22) derart vorgesehen ist, daß ein Kontakt zwischen dem frei beweglichen Ende (21) des Linearmotors (20) und dem dem frei beweglichen Ende (21) des Linearmotors (20) gegenüberliegenden Teils des Deckels (6) bzw. Basiskörpers (2) festgestellt werden kann.

11. Thermocyclervorrichtung nach Anspruch 10,
**dadurch gekennzeichnet,**
**daß** der Schalter (22) am frei beweglichen Ende (21) des Linearmotors (20) angeordnet ist.

12. Thermocyclervorrichtung nach Anspruch 10,
**dadurch gekennzeichnet,**
**daß** der Schalter (22) an dem dem frei beweglichen Ende (21) des Linearmotors (20) gegenüberliegenden Teils des Deckels (6) bzw. Basiskörpers (2) angeordnet ist.

13. Thermocyclervorrichtung nach einem der Ansprüche 1 bis 12,
**dadurch gekennzeichnet,**
**daß** der Aufnahmebereich (3) des Basiskörpers (2) an die Kontur einer eine Vielzahl von Reaktionsgefäßen aufweisenden Pipettierplatte (4) angepaßt ist.

14. Thermocyclervorrichtung nach einem der Ansprüche 4 bis 13,
**dadurch gekennzeichnet,**
**daß** in das Deckelsegment (9) ein Heiz- und/oder Kühlelement integriert ist.

15. Thermocyclervorrichtung nach einem der Ansprüche 1 bis 14,
**dadurch gekennzeichnet,**
**daß** in den Basiskörper (2) ein Heiz- und/oder Kühlelement integriert ist.

16. Verfahren zum Ansteuern einer gemäß einem der Ansprüche 10 bis 12 ausgebildeten Thermocyclervorrichtung,
**dadurch gekennzeichnet**
**daß** vor dem Beginn der Ausführung einer chemischen und/oder biologischen Reaktion und nach dem Fixieren des Deckels (6) durch den Schließmechanismus (23, 24) auf dem Basiskörper (2) der elektrochemische Linearmotor (20) durch Anlegen eines Stromes betätigt wird, und von der Steuereinrichtung detektiert wird, wenn der Schalter zwischen dem frei beweglichen Ende (21) des Linearmotors (20) und dem ihm gegenüberliegenden Deckelteil geschaltet wird, und ab diesem Zeitpunkt zur Erzeugung einer vorbestimmten Kraft der Strom für eine vorbestimmte Zeitdauer an dem Linearmotor (20) angelegt wird.

17. Verfahren nach Anspruch 16,
**dadurch gekennzeichnet,**
**daß** nach Beendigung der Ausführung einer chemischen und/oder biologischen Reaktion der Linearmotor (20) durch Entladen über einen elektrischen Widerstand zusammengezogen wird, so daß der Deckel im wesentlichen verspannungsfrei geöffnet werden kann.

## Claims

1. A thermocycler apparatus for implementing chemical and/or biological reactions including
a basebody (2) in which for accommodating one or more reaction vessels (5) open at the top an accommodating portion (3) is configured,
a cover (6) for closing off said accommodating portion (3) of said basebody (2),
a locking mechanism (23, 24) for locking said cover (6) in place on said basebody (2)
**characterized in that**
an electrically activatable positioner (20) is arranged such that after said cover (6) has been locked in place on said basebody (2) said cover (6) and said reaction vessel(s) (5) can be urged together by the activatable positioner (20).

2. The thermocycler apparatus as set forth in claim 1
**characterized in that**
said electrically activatable positioner is an electrochemical linear motor (20).

3. The thermocycler apparatus as set forth in claim 1 or 2
**characterized by**
a spring element (18) arranged such that said cover (6) and said reaction vessel(s) (5) are urged together and said reaction vessels (5) are closed off directly by said cover (6) or by means of an interlayer (25),
said linear motor (20) permitting exertion of a pressure higher than the pressure produced by said spring element (18).

4. The thermocycler apparatus as set forth in claim 3
**characterized in that**
said cover (6) is formed by a cover basebody (8) and a cover segment (9), and said spring element (18) and said linear motor (20) are arranged between said cover basebody (8) and said cover segment (9).

5. The thermocycler apparatus as set forth in claim 3,
**characterized in that**
said basebody (2) is formed by a basebody and a base segment and said spring element and said linear motor (20) are arranged between said basebody and said base segment.

6. The thermocycler apparatus as set forth in any of the claims 2 to 5
**characterized in that**
said electrochemical linear motor (20) is an electrochemical actor generating a translational movement by electrochemical conversion of a reversible chemical reaction.

7. The thermocycler apparatus as set forth in claim 6,
**characterized in that**
said electrochemical linear motor (20) comprises a hermetically sealed spring bellows in which said reversible chemical reaction is sequenced.

8. The thermocycler apparatus as set forth in any of the claims 2 to 7
**characterized in that**
said electrochemical linear motor (20) is configured such that it is capable of exerting a maximum force of 150 N to 800 N and preferably 300 N.

9. The thermocycler apparatus as set forth in any of the claims 2 to 8
**characterized by**
a control means exerting a predetermined force by application of a predetermined current for a predetermined time duration on said electrochemical linear motor (20).

10. The thermocycler apparatus as set forth in any of the claims 4 to 8
**characterized in that**
said electrochemical linear motor (20) is secured to either said cover segment (9), to said cover basebody (8), base segment or to said basebody (2) by one end and the opposite end (21) of said linear motor (20) is freely movable and
that a switch (22) is provided such that a contact can be sensed between said freely movable end (21) of said linear motor (20) and said part of said cover (6) or basebody (2) opposite said freely movable end (21) of said linear motor (20).

11. The thermocycler apparatus as set forth in claim 10
**characterized in that**
said switch (22) is arranged at said freely movable end (21) of said linear motor (20).

12. The thermocycler apparatus as set forth in claim 10
**characterized in that**
said switch (22) is arranged at said part of said cover (6) or basebody (2) opposite said freely movable end (21) of said linear motor (20).

13. The thermocycler apparatus as set forth in any of the claims 1 to 12
**characterized in that**
said accommodating portion (3) of said basebody (2) is adapted to the contour of a pipetting plate (4) comprising a plurality of reaction vessels.

14. The thermocycler apparatus as set forth in any of the claims 4 to 13
**characterized in that**
a heating and/or cooling element is integrated in said cover segment (9).

15. The thermocycler apparatus as set forth in any of the claims 1 to 14
**characterized in that**
a heating and/or cooling element is integrated in said basebody (2).

16. A method for activating a thermocycler apparatus configured as set forth in any of the claims 10 to 12,
**characterized in that**
- actuating said electrochemical linear motor (20) by
applying a current prior to commencement of a chemical and/or biological reaction and after locking said cover (6) in place by said locking mechanism (23, 24),
- detecting said current by said control means when said
switch is switched between said freely movable end (21) of said linear motor (20) and said cover part located opposite thereto, and as of this point in time
- applying said current for a predetermined time
duration to said linear motor (20) to generate a
predetermined force.

17. The method as set forth in claim 16 comprising the steps
- retracting said linear motor (20) on completion of
said chemical and/or biological reaction by
discharging it via an electrical resistor, to permit
- opening said cover substantially non-tensioned.

## Revendications

1. Dispositif de cyclage thermique destiné à réaliser des réactions chimiques et/ou biologiques, comportant
un corps de base (2) au niveau duquel est conformée une région de réception (3) destinée à recevoir un ou plusieurs réacteurs (5) ouverts vers le haut,
un couvercle (6) destiné à fermer la région de réception (3) du corps de base (2),
un mécanisme de fermeture (23, 24) destiné à fixer le couvercle (6) sur le corps de base (2),
**caractérisé par**
un organe de réglage (20) commandé électriquement qui est agencé de telle sorte que le couvercle (6) et le ou les réacteurs (5) peuvent être pressés l'un contre l'autre par l'organe de réglage (20) après avoir fixé le couvercle (6) sur le corps de base (2).

2. Dispositif de cyclage thermique selon la revendication 1, **caractérisé en ce que** l'organe de réglage commandé électriquement est un moteur linéaire électrochimique (20).

3. Dispositif de cyclage thermique selon la revendication 1 ou 2, **caractérisé par**
un élément élastique (18) qui est agencé de telle sorte que le couvercle (6) et le ou les réacteurs (5) sont pressés l'un contre l'autre lors de la fermeture du dispositif de cyclage thermique (1), et les réacteurs (5) sont fermés directement par le couvercle (6) ou au moyen d'une lame intermédiaire (25),
le moteur linéaire (20) pouvant exercer une pression majorée par rapport à la pression générée par l'élément élastique (18).

4. Dispositif de cyclage thermique selon la revendication 3, **caractérisé en ce que** le couvercle (6) est conformé à partir d'un corps de base de couvercle (8) et d'un segment de couvercle (9), et **en ce que** l'élément élastique (18) et le moteur linéaire (20) sont agencés entre le corps de base de couvercle (8) et le segment de couvercle (9).

5. Dispositif de cyclage thermique selon la revendication 3, **caractérisé en ce que** le corps de base (2) est conformé à partir d'un corps fondamental de base et d'un segment de base, et **en ce que** l'élément élastique et le moteur linéaire (20) sont agencés entre le corps fondamental de base et le segment de base.

6. Dispositif de cyclage thermique selon l'une des revendications 2 à 5, **caractérisé en ce que** le moteur linéaire électrochimique (20) est un actionneur électrochimique qui génère un mouvement de translation par conversion électrochimique d'une réaction chimique réversible.

7. Dispositif de cyclage thermique selon la revendication 6, **caractérisé en ce que** le moteur linéaire électrochimique (20) comporte un soufflet, fermé de façon étanche aux gaz, dans lequel se déroule la réaction chimique réversible.

8. Dispositif de cyclage thermique selon l'une des revendications 2 à 7, **caractérisé en ce que** le moteur linéaire électrochimique (20) est conformé de telle sorte qu'il peut exercer une force maximale comprise entre 150 N à 800 N et avantageusement de 300 N.

9. Dispositif de cyclage thermique selon l'une des revendications 2 à 8, **caractérisé par** un dispositif de commande qui exerce une force prédéterminée en appliquant un courant prédéterminé pendant une durée prédéterminée sur le moteur linaire électrochimique (20).

10. Dispositif de cyclage thermique selon l'une des revendications 4 à 8, **caractérisé en ce que**
le moteur linéaire chimique (20) est fixé à une extrémité au segment de couvercle (9), corps de base de couvercle (8), au segment de base ou corps fondamental de base et l'autre extrémité (21) du moteur linaire (20) est mobile librement, et
un commutateur (22) est prévu de telle sorte qu'un contact peut être établi entre l'extrémité (21) mobile librement du moteur linéaire (20) et la partie du couvercle (6) resp. du corps de base (2) qui est opposée à l'extrémité (21) mobile librement du moteur linéaire (20).

11. Dispositif de cyclage thermique selon la revendication 10, **caractérisé en ce que** la commutateur (22) est agencé à l'extrémité (21) mobile librement du moteur linéaire (20).

12. Dispositif de cyclage thermique selon la revendication 10, **caractérisé en ce que** le commutateur (22) est agencé sur la partie du couvercle (6) resp. du corps de base (2) qui est opposée à l'extrémité (21) mobile librement du moteur linéaire (20).

13. Dispositif de cyclage thermique selon l'une des revendications 1 à 12, **caractérisé en ce que** la région de réception (3) du corps de base (2) peut être adaptée au contour d'une plaque de pipetage (4) comportant un grand nombre de réacteurs.

14. Dispositif de cyclage thermique selon l'une des revendications 4 à 13, **caractérisé en ce qu'**un élément de chauffage et/ou de refroidissement est intégré dans le segment de couvercle (9).

15. Dispositif de cyclage thermique selon l'une des revendications 1 à 14, **caractérisé en ce qu'**un élément de chauffage et/ou de refroidissement est intégré dans le corps de base (2).

16. Procédé de commande d'un dispositif de cyclage thermique selon l'une des revendications 10 à 12 **caractérisé en ce que** la moteur linéaire électrochimique (20) est actionné par application d'un courant avant de commencer une réaction chimique et/ou biologique et après avoir fixé le couvercle (6) sur le corps de base (2) au moyen du mécanisme de fermeture (23, 24), et on détecte au moyen du dispositif de commande si le commutateur est commuté entre l'extrémité (21) mobile librement du moteur linéaire (20) et la partie du couvercle (6) qui lui est opposée, et à partir de cet instant on applique le courant pendant une durée prédéterminée sur le moteur linéaire (20) en vue de générer une force prédéterminée.

17. Procédé selon la revendication 16, **caractérisé en ce que**, une fois une réaction chimique et/ou biologique terminée, le moteur linéaire (20) est rétracté en déchargeant via une résistance électrique de sorte que le couvercle peut être ouvert sensiblement sans déformation.
